# EUROPÄISCHE PATENTSCHRIFT

(11) **EP 0 772 164 B1**
(45) Veröffentlichungstag und Bekanntmachung des Hinweises auf die Patenterteilung: **06.08.2003**
(21) Anmeldenummer: 96116885.3
(22) Anmeldetag: 21.10.1996
(51) Int. Cl.: G07F 7/10

(54) **Vorrichtung und Verfahren zur geschützten Datenübermittlung**
Apparatus and method for protected data transfer
Dispositif et méthode pour un transfert protégé de données

(30) Priorität: 03.11.1995 DE 19541081
(43) Veröffentlichungstag der Anmeldung: 07.05.1997
(73) Patentinhaber: Culjak, Frank, 89073 Ulm (DE)
(72) Erfinder: Culjak, Frank, 89073 Ulm (DE)
(74) Vertreter: Appelt, Christian W.

(56) Entgegenhaltungen:
- WO-A-95/12169
- DE-A- 3 927 270
- GB-A- 1 458 646
- US-A- 4 616 852
- US-A- 4 855 578
- US-A- 4 947 027

## Beschreibung

Die Erfindung bezieht sich auf eine Vorrichtung und ein Verfahren zur geschützten Datenübermittlung, insbesondere zur geschützten Datenübermittlung von individuellen PIN-Werten für Zahlungskarten.

In der Regel verfügen Zahlungskarten, wie beispielsweise Kreditkarten oder Scheckkarten, über einen Magnetstreifen, auf dem ein Verifikationscode für eine Geheimnummer, die sogenannte PIN ("personal identification number") gespeichert ist, welche zur Identifikation des Karteninhabers dient und am Geldautomaten vom Karteninhaber eingegeben wird. Um mit einer Kreditkarte an einem Geldautomaten Bargeld abheben zu können, oder Zahlungen vornehmen zu können, ist die Kenntnis der jeweiligen PIN erforderlich. Die PIN schützt den berechtigten Karteninhaber für den Fall des Kartenverlustes vor dem Mißbrauch seiner Karte. Um diesen Schutz zu gewährleisten, ist es erforderlich, daß niemand außer dem Karteninhaber (auch kein Mitarbeiter der Kreditkartengesellschaft oder des Kartenausgebers) von der PIN Kenntnis erlangt.

Die PIN der meisten gängigen Kreditkarten werden in Computersystemen als Zufallszahlen generiert und den zu produzierenden Kreditkarten zugeordnet. Die Übermittlung der PIN an den Karteninhaber erfolgt in der Regel mittels eines sogenannten PIN-Briefes. Ein PIN-Brief besteht aus einer fest verklebten Hülle, auf der die Kartennummer der zugehörigen Kreditkarte, sowie (manchmal) die Adresse des Karteninhabers aufgedruckt ist. Im Inneren des PIN-Briefes befindet sich ein einzelnes Blatt auf dem die PIN aufgedruckt ist Der PIN-Brief ist physikalisch so gestaltet, daß ein unbefugtes Lesen des PIN Wertes ohne sichtbare Beschädigung des PIN-Briefes unmöglich ist. Beim Bedrucken (Personalisieren) des PIN-Briefes wird durch ein spezielles Druckverfahren sichergestellt, daß auch während des Druckvorganges niemals ein an der PIN-Briefproduktion beteiligter Mitarbeiter Kenntnis von den PIN-Werten erlangen kann. Auf diese Weise soll sichergestellt werden, daß niemand außer dem Karteninhaber selbst von dem Wert der PIN Kenntnis hat. Aufgrund der zufälligen Erzeugung der PIN ergibt sich der Nachteil, daß der Karteninhaber mit einem beliebigen PIN-Wert konfrontiert wird, den er sich im Gedächtnis behalten muß, was insbesondere bei Benutzern von mehreren verschiedenen Zahlungskarten ein Problem ist. Im Ergebnis ist der Karteninhaber oft unzufrieden mit seiner PIN und neigt dazu, sich die PIN-Werte irgendwo zu notieren, was wieder eine Gefahrenquelle für die mißbräuchliche Verwendung der Karte darstellt.

Eine Möglichkeit, die Erzeugung von zufälligen PIN-Werten zu vermeiden, liegt darin, den Kreditkartenantragsteller die Möglichkeit zur Bestimmung eines individuellen PIN-Wertes seiner Wahl anzubieten (z.B. siehe US-A-4 616 852). Dadurch kann der Antragsteller einen für ihn einfach im Gedächtnis zu behalten den Zahlenwert aus dem eigenen privaten Umfeld entnehmen und diesen als PIN-Wert für seine Kreditkarte definieren. Die Übermittlung des gewünschten PIN-Wertes vom Kartenantragsteller an den Kartenausgeber stellt jedoch ein hohes Sicherheitsrisiko dar, weshalb dieses Verfahren zur Erzeugung von individuell bestimmten PIN-Werten nur sehr selten angewendet wird. Dabei ist sowohl der Transport des PIN-Wertes (Post, Fax, Telefon) als auch die unumgängliche manuelle Eingabe (durch einen Mitarbeiter des Kartenausgebers) in das Computersystem des Kartenausgebers sehr riskant.

Aus der internationalen Veröffentlichung WO 95/12169 ist ein Verfahren zur Nutzung einer Zahlkarte bekannt, wobei eine persönliche Identifikationsnummer PIN der Karte bzw. dem Nutzer der Karte automatisch zugeordnet wird. Ferner offenbart diese Druckschrift, daß die PIN nachträglich geändert werden kann, wenn der Benutzer die PIN vergessen hat oder sie ändern möchte. Hierzu muß der Benutzer sich gegenüber einem Mitarbeiter des Unternehmens identifizieren und ihm eine Vielzahl seiner persönlichen Daten bzw. der Kartendaten und die neue PIN gemeinsam nennen. Als Alternative kann der Benutzer seine PIN auch über die Tastatur eines Telefones ändern.

Aus der DE 39 27 270 A1 ist ein Verfahren zum Personalisieren von Chipkarten bekannt, bei dem in einem sicheren Bereich sämtliche Daten und Nummern in einem Register abgespeichert werden, wobei anstelle der tatsächlichen Identität des Karteninhabers eine Pseudo-Identität verwendet wird, die nachträglich durch die tatsächliche Identität des Benutzers ersetzt werden kann.

Aus der US 4,947,027 ist ferner ein Kreditkartensystem bekannt, bei dem auf der Karte zusätzlich eine Anzahl von Buchstaben sichtbar vermerkt ist, von der der Nutzer bzw. Besitzer der Karte einen auswählen kann, der in einer Datenbank abgespeichert wird, wobei beim Benutzen der Karte dieser Buchstabe zusätzlich angegeben werden muß, um die Berechtigung des Benutzers zu überprüfen.

Die Aufgabe der vorliegenden Erfindung ist es daher, ein Verfahren zur Verfügung zu stellen, welches einem Karteninhaber bzw. einem Kontoinhaber ermöglicht, PIN-Werte selbst zu bestimmen, ohne daß ein Sicherheitsrisiko bei der Übermittlung der PIN-Werte auftritt. Es ist ferner Aufgabe der vorliegenden Erfindung, eine entsprechende Vorrichtung zur Durchführung eines solchen Verfahrens zur Verfügung zu stellen. Diese Aufgabe wird durch ein Verfahren gemäß Anspruch 1 sowie durch eine Vorrichtung zur Durchführung eines solchen Verfahrens gemäß Anspruch 11 gelöst. Die Ansprüche 2 bis 10 betreffen besonders vorteilhafte Ausführungsformen der erfindungsgemäßen Verfahren.

Die Erfindung beruht auf dem Grundgedanken, daß die Kenntnis des Resultates einer mathematischen Operation zwischen einem PIN-Wert und einem zweiten geheimen Operanden wertlos ist, wenn der Wert des zweiten Operanden unbekannt ist. Bei dieser Ausführuugsform generiert der Kartenausgeber für jeden Kartenantragsteller - bzw. für jede zu vergebende Kartennummer - einen geheimen Zahlenwert (Operanden). Die Generierung kann dabei durch Verschlüsselung der Kartennummer mit einem internen Schlüssel (nur dem EDV-System des Kartenausgebers bekannt) oder als Zufallszahl erfolgen. Das Resultat der Verschlüsselung wird anschließend in eine Dezimalzahl konvertiert. Die somit erhaltene Dezimalzahl dient als geheimer Operand. Der geheime Operand wird dem Kartenantragsteller mittels eines (entsprechend modifizierten) "PIN-Briefes" mitgeteilt. Der Kartenantragsteller führt dann mit seinem Wunsch-PIN-Wert und dem mitgeteilten geheimen Operanden eine vorgegebene - möglichst einfach zu wählende - mathematische Operation (z.B. Addition) aus, und schreibt das Resultat auf ein Formular, das er mit Absenderangabe und Angabe der Kartennummer an den Kartenausgeber zurücksendet. Beim Karten ausgeber wird das übermittelte Resultat zusammen mit der Kartennummer in ein Computersystem eingegeben. Dieses Computersystem berechnet den Wert des geheimen Operanden dadurch, daß es mit der Kartennummer dieselbe Prozedur wie bei der ersten Generierung des geheimen Operanden durchführt. Mit dem somit erhaltenen geheimen Operanden und dem, vom Kartenantragsteller zurückgelieferten Resultat wird die mathematische Umkehrfunktion (z.B. Subtraktion) ausgeführt, wodurch der Wunsch-PIN-Wert des Kartenantragstellers erhalten wird. Dieser Wert wird dann der zu produzierenden Karte als PIN-Wert zugeordnet. Ab diesem Moment kann der normale Ablauf zur Personalisierung von Zahlungskarten wieder einsetzen. Die Zufallszahl kann beispielsweie dadurch gewonnen werden, daß diese vom EDV-System des Kartenausgebers generiert wird. Der auf diese Weise generierte Operand wird, zusammen mit der Kartennummer, in eine Datenbak eingespeichert. Das zurückgesendete Resultat wird dann dem geheimen Operanden mittels EDV-System über die Datenbank zugeordnet, wobei die Kartennummer als Zuordnungsindex dient.

Der Vorteil dieser Erfindung ist eine maximale Sicherheit gegen unberechtigtes Erkennen des PIN-Wertes, weil der PIN-Wert im Klartext während des gesamten Verfahrens niemals sichtbar wird.

Die Erfindung eignet sich auch zur Definition von individuellen PIN-Werten für Telefonbanking-Konten. Dafür muß lediglich die Kontonummer anstelle der Kartennummer verwendet werden.

Durch die Anwendung des Verfahrens ergibt sich der Vorteil eines gesteigerten Datenschutzes durch die Möglichkeit zur Vergabe von längeren PIN-Werten (größere Stellenzahl). Beim Telefonbanking werden derzeit 6-stellige PIN-Werte eingesetzt - aus Rücksichtnahme auf die Merkfähigkeit des Kunden -, wobei pro Sitzung - aus Datenschutzgründen - nur einzelne Stellen des PIN-Wertes abgefragt werden. Die Selbstbestimmung der PIN-Werte durch den Kunden würde also die Definition von längeren PIN-Werten erlauben und somit eine Steigerung des Datenschutzes bewirken.

Die Erfindung bringt gegenüber dem traditionellen PIN-Briefverfahren (mit Zufallszahlen) den Vorteil eines gesteigerten Datenschutzes auf dem Transportweg. Während beim traditionellen PIN-Briefverfahren der Klartext PIN-Wert per Post vom Kartenausgeber an den Kunden geschickt wird, verteilt sich bei den beiden Verfahren die Gesamtinformation immer auf zwei Briefe (Kartenausgeber ->Kunde ->Kartenausgeber), so daß die Kenntnis eines Briefinhalts noch nicht zur Erlangung des PIN-Wertes ausreicht.

## Patentansprüche

1. Verfahren zur Definition von individuellen geheimzuhaltenden persönlichen Identifikationsnummern PIN für Transaktionsvorgänge, das folgende Schritte umfaßt:
- Generieren eines Zahlenwerts durch einen Erzeuger, wobei der Zahlenwert beim Erzeuger einer Kartennummer oder einer Kontonummer zugeordnet wird,
- Übermitteln des Zahlenwerts vom Erzeuger an einen Empfänger,
- Auswahl einer individuellen PIN durch den Empfänger,
- Durchführen einer vorgegebenen mathematischen Operation unter Verwendung sowohl der individuellen PIN als auch des Zahlenwerts zum Erzeugen eines Resultats durch den Empfänger,
- Übermitteln des Resultats zusammen mit der Kartennummer oder der Kontonummer vom Empfänger an den Erzeuger,
- Eingabe des Resultats und der Kartennummer oder Kontonummer in ein Computersystem des Erzeugers,
- Computerisiertes Errechnen der PIN auf der Basis des eingegebenen Resultats und der eingegebenen Kartennummer oder Kontonummer sowie der Zuordnung des Zahlenwerts zu der Kartennummer oder der Kontonummer in dem Computersystem des Erzeugers, wobei das computerisierte Errechnen der PIN durch Ausführen einer mathematischen Umkehrfunktion der vorgegeben mathematischen Operation unter Verwendung des Resultats und des bekannten Zahlenwerts erfolgt, und
- Zuordnen der PIN zu der Kartennummer oder der Kontonummer.

2. Verfahren nach Anspruch 1, **dadurch gekennzeichnet, daß** die mathematische Operation zur Verknüpfung der individuellen PIN und des Zahlenwerts eine Addition ist, so daß das Resultat einer Summe des Zahlenwerts und der individuellen PIN entspricht, und die mathematische Umkehrfunktion zum computerisierten Errechnen der PIN eine Subtraktion ist.

3. Verfahren nach einem der vorhergehenden Ansprüche, **dadurch gekennzeichnet, daß** es sich um ein Verfahren zur Definition einer PIN für eine Zahlkarte handelt.

4. Verfahren nach Anspruch 3, **dadurch gekennzeichnet, daß** die Zahlkarte eine Kreditkarte oder eine Scheckkarte ist.

5. Verfahren nach einem der Ansprüche 1 oder 2, **dadurch gekennzeichnet, daß** es sich um ein Verfahren zur Definition von einer PIN für Telefonbanking-Konten handelt.

6. Verfahren nach einem der vorhergehenden Ansprüche, **dadurch gekennzeichnet, daß** das Generieren des Zahlenwerts durch Ermitteln einer Zufallszahl erfolgt.

7. Verfahren nach einem der Ansprüche 1 bis 5, **dadurch gekennzeichnet, daß** da Generieren des Zahlenwerts durch Verschlüsseln der Kartennummer oder der Kontonummer mit einem geheimen Schlüssel erfolgt.

8. Verfahren nach einem der vorhergehenden Ansprüche, **dadurch gekennzeichnet, daß** die Zuordnungen des Zahlenwerts zu der Kartennummer oder der Kontonummer in einer Datenbank des Erzeugers erfolgt.

9. Verfahren nach Anspruch 7, **dadurch gekennzeichnet, daß** die Zuordnung des Zahlenwerts zu der Kartennummer oder der Kontonummer mittels des geheimen Schlüssels erfolgt.

10. Verfahren nach einem der vorhergehenden Ansprüche, **dadurch gekennzeichnet, daß** die Übermittlung des Zahlenwertes vom Erzeuger an den Empfänger mittels eines Briefes erfolgt, der so ausgebildet ist, daß das Lesen des Zahlenwerts ohne sichtbare Schädigung des Briefes unmöglich ist.

11. Vorrichtung zur Durchführung eines Verfahrens nach einem der vorhergehenden Ansprüche, die umfaßt:
- Vorrichtung zum Generieren eines Zahlenwerts und zum Zuordnen des Zahlenwerte zu einer Kartennummer oder zu einer Kontonummer beim Erzeuger,
- Vorrichtung zum Übermitteln des Zahlenwerts vom Erzeuger an einen Empfänger,
- Vorrichtung zum Übermitteln des Resultats zusammen mit der Kartennummer oder der Kontonummer vom Empfänger an den Erzeuger,
- Eingabevorrichtung zur Eingabe des Resultats und der Kartennummer oder Kontonummer in ein Computersystem des Erzeugers,
- Computersystem zum Errechnen der PIN auf der Basis des Resultats und des Zahlenwerts mittels Ausführen der mathematischen Umkehrfunktion der vorgegeben mathematischen Operation, und
- Vorrichtung zum Zuordnen der PIN zu der Kartennummer oder der Kontonummer in dem Computersystem des Erzeugers.

## Claims

1. A method of defining individual personal identification numbers: PINs for transactions, such numbers to be kept secret, comprising the following steps:
- generating a numerical value by a generator, the numerical value being allocated to a card number or an account number at the generator's,
- communicating the numerical value from the generator to a receiver,
- selection of an individual PIN by the receiver,
- performing a predetermined mathematical operation using both the individual PIN and the numerical value to generate a result by the receiver,
- communicating the result together with the card number or the account number from the receiver to the generator,
- inputting the result and the card number or account number to a computer system at the generator's,
- computerised calculation of the PIN on the basis of the input result and the input card number or account number and allocation of the numerical value to the card number or to the account number in the generator's computer system, wherein the computerised calculation of the PIN is effected by performing a mathematical reverse function of the predetermined mathematical operation using the result and the known numerical value, and
- allocating the PIN to the card number or the account number.

2. A method according to claim 1, **characterised in that** the mathematical operation for linking the individual PIN and the numerical value is an addition, so that the result is equivalent to a sum of the numerical value and of the individual PIN, and the mathematical reverse function for computerised calculation of the PIN is a subtraction.

3. A method according to any one of the preceding claims, **characterised in that** it is a method for defining a PIN for a payment card.

4. A method according to claim 3, **characterised in that** the payment card is a credit card or a cheque card.

5. A method according to claim 1 or 2, **characterised in that** it is a method for defining a PIN for telephone banking accounts.

6. A method according to any one of the preceding claims, **characterised in that** the generation of the numerical value is effected by determining a random number.

7. A method according to any one of claims 1 to 5, **characterised in that** the generation of the numerical value is effected by encrypting the card number or the account number with a secret key.

8. A method according to any one of the preceding claims, **characterised in that** the allocation of the numerical value to the card number or to the account number is effected in a data base of the generator.

9. A method according to claim 7, **characterised in that** the allocation of the numerical value to the card number or to the account number is effected by means of the secret key.

10. A method according to any one of the preceding claims, **characterised in that** the communication of the numerical value from the generator to the receiver is by means of a letter so constructed that it is impossible to read the numerical value without visibly damaging the letter.

11. A device for performing a method according to any one of the preceding claims, comprising:
- a device for generating a numerical value and for allocating the numerical value to a card number or to an account number at the generator's,
- a device for communicating the numerical value from the generator to a receiver,
- a device for communicating the result together with the card number or the account number from the receiver to the generator,
- an inputting device for inputting the result and the card number or account number to a computer system of the generator,
- a computer system for calculating the PIN on the basis of the result and the numerical value by performing the mathematical reverse function to the predetermined mathematical operation, and
- a device for allocating the PIN to the card number or to the account number in the generator's computer system.

## Revendications

1. Procédé de définition de numéros d'identification PIN, personnels, à garder secrets individuellement, pour des processus de transaction, comprenant les étapes ci-après :
- génération d'une valeur numérique par un générateur, la valeur numérique étant associée, au générateur, à un numéro de carte ou à un numéro de compte,
- transmission de la valeur numérique du générateur à un récepteur,
- sélection d'un PIN individuel par le récepteur,
- exécution d'une opération mathématique prédéterminée avec utilisation tant du PIN individuel, qu'également de la valeur numérique, afin de faire générer un résultat par le récepteur,
- transmission du résultat, conjointement avec le numéro de carte ou le numéro de compte, du récepteur au générateur,
- introduction du résultat et du numéro de carte ou du numéro de compte dans un système d'ordinateur du générateur,
- calcul par ordinateur du PIN, en se basant sur le résultat introduit et le numéro de carte ou le numéro de compte introduit, ainsi qu'association de la valeur numérique au numéro de carte ou au numéro de compte, dans le système d'ordinateur du générateur, le calcul par ordinateur du PIN se faisant par exécution d'une fonction d'inversion mathématique de l'opération mathématique prédéterminée, avec utilisation du résultat et de la valeur numérique connue, et
- association du PIN au numéro de carte ou au numéro de compte.

2. Procédé selon la revendication 1, **caractérisé en ce que** l'opération mathématique devant combiner le PIN individuel et la valeur numérique est une addition, de sorte que le résultat correspond à une somme de la valeur numérique et du PIN individuel, et la fonction d'inversion mathématique pour le calcul par ordinateur du PIN est une soustraction.

3. Procédé selon l'une des revendications précédentes, **caractérisé en ce qu'**il s'agit d'un procédé de définition d'un PIN pour une carte de paiement.

4. Procédé selon la revendication 3, **caractérisé en ce que** la carte de paiement est une carte de crédit ou une carte chèque.

5. Procédé selon l'une des revendications 1 ou 2, **caractérisé en ce qu'**il s'agit d'un procédé de définition d'un PIN pour la tenue de compte bancaire par téléphone.

6. Procédé selon l'une des revendications précédentes, **caractérisé en ce que** la génération de la valeur numérique se fait par détermination d'un nombre aléatoire:

7. Procédé selon l'une des revendications 1 à 5, **caractérisé en ce que** la génération de la valeur numérique se fait par codage du numéro de carte ou du numéro de compte avec une clé secrète.

8. Procédé selon l'une des revendications précédentes, **caractérisé en ce que** les associations de la valeur numérique au numéro de carte ou au numéro de compte se font dans une banque de données du générateur.

9. Procédé selon la revendication 4, **caractérisé en ce que** l'association de la valeur numérique au numéro de carte ou au numéro de compte se fait à l'aide de la clé secrète.

10. Procédé selon l'une des revendications précédentes, **caractérisé en ce que** la transmission de la valeur numérique du générateur au récepteur se fait à l'aide d'un courrier, conçu de manière que la lecture de la valeur numérique soit impossible sans infliger d'endommagement visible au courrier.

11. Dispositif de mise en oeuvre d'un procédé selon l'une des revendications précédentes, comprenant :
- un dispositif pour générer une valeur numérique et pour associer la valeur numérique à un numéro de carte ou à un numéro de compte dans le générateur,
- un dispositif de transmission de la valeur numérique du générateur à un récepteur,
- un dispositif de transmission du résultat conjointement avec le numéro de carte ou le numéro de compte du récepteur au générateur,
- un dispositif d'introduction pour introduire le résultat et le numéro de carte ou le numéro de compte dans un système d'ordinateur du générateur,
- un système d'ordinateur pour calculer le PIN sur la base du résultat et de la valeur numérique, par exécution de la fonction d'inversion mathématique de l'opération mathématique prédéterminée, et
- un dispositif d'association du PIN au numéro de carte ou au numéro de compte dans le système d'ordinateur du générateur.
